# EUROPÄISCHE PATENTSCHRIFT

(11) **EP 1 063 057 B1**
(45) Veröffentlichungstag und Bekanntmachung des Hinweises auf die Patenterteilung: **17.11.2004**
(21) Anmeldenummer: 00112642.4
(22) Anmeldetag: 15.06.2000
(51) Int. Cl.: B24B 53/053, B24B 53/14, B24B 53/00

(54) **Vorrichtung zum Abrichten von Schleifscheiben**
Grinding wheel dressing apparatus
Dispositif de dressage de meules

(30) Priorität: 26.06.1999 DE 19929466
(43) Veröffentlichungstag der Anmeldung: 27.12.2000
(73) Patentinhaber: Blohm Maschinenbau GmbH, 21033 Hamburg (DE)
(72) Erfinder: Andresen, Dirk, 22117 Hamburg (DE); Oppelt, Peter, 21217 Seevetal (DE)
(74) Vertreter: Herrmann, Günther

(56) Entgegenhaltungen:
- GB-A- 1 553 511
- US-A- 3 795 238
- PATENT ABSTRACTS OF JAPAN vol. 018, no. 449 (M-1660), 22. August 1994 (1994-08-22) & JP 06 143136 A (NTN CORP), 24. Mai 1994 (1994-05-24)

## Beschreibung

Die Erfindung betrifft eine Vorrichtung zum Abrichten von wenigstens zwei einen Schleifscheibensatz bildenden Schleifscheiben, mit den Schleifscheiben zugeordneten, separat zustellbaren Abrichtrollen (siehe z.B. US-A-3 795 238).

Eine Vorrichtung der eingangs bezeichneten Art wird unter Verwendung eines rotierenden Abrichtwerkzeuges vorwiegend eingesetzt zum Abrichten von Schleifscheiben mit einem Durchmesser in einer Größenordnung von etwa 200 bis 500 mm in Verbindung mit dem CD-Abrichtverfahren (continuous dressing) oder dem IPD-Abrichtverfahren (in-process-dressing), wobei das Abrichten intervallmäßig zum Beispiel während bestimmter Phasen des Schleifprozesses erfolgt ( z.B. Grobabrichten während der Werkstücktisch-Fortschaltung oder während des Werkstückwechsels, Feinabrichten während des Schlichtschleifens).

In der Praxis eingesetzte Abrichtgeräte sind aufgrund ihrer separaten linearen Zustellachsen, den zugeordneten Achsantrieben, Meßsystemen und Gehäusen relativ aufwendig und unwirtschaftlich.

Der Erfindung liegt die Aufgabe zugrunde, eine vereinfachte, wirtschaftlich betreibbare Abrichtvorrichtung zu schaffen.

Diese Aufgabe wird erfindungsgemäß dadurch gelöst, dass die Abrichtrollen an einem gemeinsamen Rollenträger gelagert sind, der um eine Achse schwenkend die Abrichtrollen wechselweise in eine der jeweils aktiven Schleifscheibe zugeordnete Abrichtposition zustellend angeordnet ist.
Gemäß zweckmäßigen Ausgestaltungen verläuft die Schwenkachse des Rollenträgers parallel zur Schleifspindelachse, wobei die Abrichtrollen parallel zur zentralen Schwenkachse um 1800 versetzt zueinander am Rollenträger gelagert sind. Vorzugsweise sind die Schleifscheiben achsgleich auf einer gemeinsamen Schleifspindel angeordnet.
Weiterhin wird vorgeschlagen, den Rollenträger mit seiner parallel zur Schleifspindelachse verlaufenden Schwenkachse über den vertikal verfahrbaren Schleifspindelträger anzuordnen.
Es ist außerdem von Vorteil, wenn die Schwenkachse des Rollenträgers als CNC-Schwenkachse ausgebildet ist, wobei der Schwenkantrieb des Rollenträgers als NC-Teilapparat ausgebildet ist, so dass eine kompakte, hochpräzise und spielfrei arbeitende Einheit erhalten wird, deren hohe Steifigkeit für die Übertragung eines hohen Drehmomentes geeignet ist.
Eine stabile Lagerung und ein leichtes und schnelles Auswechseln der Abrichtrollen ist nach einem weiteren Vorschlag dadurch gewährleistet, dass die Abrichtrollen tragende Rollendorne zweiseitig in einem Getriebegehäuse und in abziehbaren Gegenlagem gelagert sind.
Zum Zweck einer optimierten, gedrängten Bauweise ist eine gemeinsame Rollenantriebsachse durch die Teilapparatachse hindurchgeführt (Hohlwellenprinzip).

Die mit der Erfindung erzielten Vorteile bestehen in einer deutlichen Gewichtsersparnis und damit verbundenen reduzierten Dimensionierung der Maschinenkomponenten. Zudem kann der Aufwand für die Maschinensteuerung geringer gehalten werden. Außerdem ist aufgrund des reduzierten Schleifscheibenverbrauchs eine wirtschaftliche Betriebsweise gegeben, was wiederum die Stückkosten der zu schleifenden Teile reduziert.

Die Erfindung wird nachstehend anhand eines in der Zeichnung dargestellten Ausführungsbeispiels näher erläutert.

Hierbei zeigen:
- Figur 1: eine Abrichtvorrichtung für zwei einen Schleifscheibensatz bildende Schleifscheiben und
- Figuren 2 bis 4: unterschiedliche Arbeitsstellungen der Abrichtvorrichtung relativ zu den zugeordneten Schleifscheiben.

Ein Schleifkopf 1 bestehend aus zwei auf einer gemeinsamen Schleifspindel 2 montierten Satzschleifscheiben 3, 4 ist mit seinem Schleifspindelträger 6 vertikal an einer Maschinensäule 7 verfahrbar.
Auf dem Schleifspindelträger 6 ist ein Abrichtgerät 8 installiert, welches zwei den Satzschleifscheiben 3, 4 umfangsseitig zugeordnete Abrichtrollen 9 und 11 aufweist, die auf Rollendomen 12 bzw. 13 montiert sind. Die Rollendorne 12, 13 sind einerseits antriebsseitig in einem Getriebegehäuse 14 und andererseits in abnehmbaren bzw.schnell wechselbaren Gegenlagem 16 bzw. 17 gelagert. Alle genannten Elemente sind als kompakte Einheit an einer Plattform 18 befestigt, so dass ein Rollenträger 19 erhalten wird, der um eine für die Abrichtrollen gemeinsame zentrale CNC-Achse 21 schwenkbar ist, welche parallel zur Schleifspindelachse 22 verläuft und zu der die Abrichtrollendorne 12, 13 mit den Abrichtrollen 9 und 11 parallel und um 180° versetzt zueinander gelagert sind und die darüber hinaus eine Gegenlagerstelle zur Aufnahme von Kräften in die Schleifscheibenschutzhaube bildet.
Der Schwenkantrieb des Rollenträgers 19 ist als NC-Teilapparat 22, beispielsweise vom Typ EA-430 der Firma Peter Lehmann, Schweiz mit zugeordnetem direktem inkrementalem Meßsystem 23 ausgebildet.
Eine für beide Abrichtrollen 9, 11 gemeinsame Antriebswelle 24 ist durch die als Hohlwelle ausgebildete Achse des Teilapparats 22 zu einem Getriebekasten 26 hindurchgeführt, an den ein Antriebsmotor 27 für die Abrichtrollen 9, 11 angeflanscht ist.
Mit 28 ist ein Servomotor für den NC-Rundtisch der Schleifmaschine bezeichnet.

In der in Figur 2 dargestellten neutralen Arbeitsstellung verläuft die Plattform 18 des Rollenträgers 19 horizontal ohne Eingriff der Abrichtrollen 9, 11 mit den zugeordneten Schleifscheiben 3 bzw. 4.
Gemäß Figur 3 ist der Rollenträger 19 um die Achse 21 in eine Abrichtposition 29 verschwenkt, in der die Abrichtrolle 11 die gerade aktive bzw. mit einem nicht dargestellten Werkstück im Eingriff befindliche Schleifscheibe 4 kontaktiert, während die andere Schleifscheibe 3 unbeaufschlagt bleibt.
Gemäß Figur 4 nimmt der Rollenträger 19 in einer entgegengesetzten Schwenkstellung eine Abrichtposition 31 ein, in der die Abrichtrolle 9 die gerade aktive Schleifscheibe 3 abrichtet, während die andere Abrichtrolle 11 von der Schleifscheibe 4 abgehoben ist.
Das wechselweise Abrichten der Schleifscheiben 9, 11 kann jeweils auch intervallmäßig in einem Zwischenstadium zwischen zwei Schleifzyklen erfolgen.
Auf diese Weise wird ein unnötiges Abrichten vermieden und der Schleifscheibenverbrauch um gut 50° reduziert.

## Patentansprüche

1. Vorrichtung zum Abrichten von wenigstens zwei einen Schleifscheibensatz bildenden Schleifscheiben (3, 4), mit den Schleifscheiben zugeordneten, separat zustellbaren Abrichtrollen (9, 11), **dadurch gekennzeichnet, dass** die Abrichtrollen (9, 11) an einem gemeinsamen Rollenträger (19) gelagert sind, der um eine Achse (21) schwenkend die Abrichtrollen wechselweise in eine der jeweils aktiven Schleifscheibe (3 bzw. 4) zugeordnete Abrichtposition (29 bzw. 31) zustellend angeordnet ist.

2. Vorrichtung nach Anspruch 1, **dadurch gekennzeichnet, dass** die Schwenkachse (21) des Rollenträgers (19) parallel zur Schleifspindelachse (2) verläuft.

3. Vorrichtung nach Anspruch 1 oder 2, **dadurch gekennzeichnet, dass** die Abrichtrollen (9, 11) parallel zur zentralen Schwenkachse (21) um 180° versetzt zueinander am Rollenträger (19) gelagert sind.

4. Vorrichtung nach einem der Ansprüche 1 bis 3, **dadurch gekennzeichnet, dass** die Schleifscheiben (3, 4) achsgleich auf einer gemeinsamen Schleifspindel (2) angeordnet sind.

5. Vorrichtung nach einem der Ansprüche 1 bis 4, **dadurch gekennzeichnet, dass** der Rollenträger (19) mit seiner parallel zur Schleifspindelachse (2) verlaufenden Schwenkachse (21) über dem vertikal verfahrbaren Schleifspindelträger (6) angeordnet ist.

6. Vorrichtung nach Anspruch 1, **dadurch gekennzeichnet, dass** die Schwenkachse (21) des Rollenträgers (19) als CNC-Schwenkachse ausgebildet ist.

7. Vorrichtung nach einem der Ansprüche 1 bis 6, **dadurch gekennzeichnet, dass** der Schwenkantrieb des Rollenträgers (19) als NC-Teilapparat (22) ausgebildet ist.

8. Vorrichtung nach einem der Ansprüche 1 bis 7, **dadurch gekennzeichnet, dass** die Abrichtrollen (9,11) tragende Rollendorne (12, 13) zweiseitig in einem Getriebegehäuse (14) und in abziehbaren Gegenlagern (16 bzw. 17) gelagert sind.

9. Vorrichtung nach einem der Ansprüche 1 bis 8, **dadurch gekennzeichnet, dass** eine gemeinsame Rollenantriebswelle (24) durch die Teilapparatachse hindurchgeführt ist.

## Claims

1. Apparatus for dressing at least two grinding wheels (3, 4) forming a grinding-wheel set, having dressing rolls (9, 11) which are assigned to the grinding wheels and can be separately advanced, **characterised in that** the dressing rolls (9, 11) are mounted on a common roll carrier (19) which is arranged in such a manner as to pivot about an axle (21) and to advance the dressing rolls alternately into a dressing position (29 or 31) assigned to the respectively active grinding wheel (3 or 4).

2. Apparatus according to Claim 1, **characterised in that** the pivot axle (21) of the roll carrier (19) runs parallel to the axis of the grinding spindle (2).

3. Apparatus according to Claim 1 or 2, **characterised in that** the dressing rolls (9, 11) are mounted on the roll carrier (19) in such a manner as to be parallel to the central pivot axle (21) and offset by 180° with respect to one another.

4. Apparatus according to one of Claims 1 to 3, **characterised in that** the grinding wheels (3, 4) are arranged coaxially on a common grinding spindle (2).

5. Apparatus according to one of Claims 1 to 4, **characterised in that** the roll carrier (19) is arranged in such a manner that its pivot axle (21), running parallel to the axis of the grinding spindle (2), is above the vertically movable grinding-spindle carrier (6).

6. Apparatus according to Claim 1, **characterised in that** the pivot axle (21) of the roll carrier (19) is designed as a CNC pivot axle.

7. Apparatus according to one of Claims 1 to 6, **characterised in that** the pivot drive of the roll carrier (19) is designed as an NC divider (22).

8. Apparatus according to one of Claims 1 to 7, **characterised in that** the roll mandrels (12, 13) carrying the dressing rolls (9, 11) are mounted, on two sides, in a gear housing (14) and in removable end supports (16 and 17, respectively).

9. Apparatus according to one of Claims 1 to 8, **characterised in that** a common roll drive shaft (24) is passed through the divider shaft.

## Revendications

1. Dispositif pour le dressage d'au moins deux meules (3, 4) formant un jeu de meules, comprenant des molettes de dressage (9, 11) associées aux meules et pouvant être avancées séparément, **caractérisé en ce que** les molettes de dressage (9, 11) sont montées sur un porte-molettes (19) commun, qui est disposé de façon à avancer, par pivotement autour d'un axe (21), les molettes de dressage alternativement dans une position de dressage (29 ou 31) associée à la meule (3 ou 4) respectivement active.

2. Dispositif selon la revendication 1, **caractérisé en ce que** l'axe de pivotement (21) du porte-molettes (19) est agencé parallèlement à l'axe (2) de la broche porte-meules.

3. Dispositif selon la revendication 1 ou 2, **caractérisé en ce que** les molettes de dressage (9, 11) sont montées sur le porte-molettes (19) décalées l'une par rapport à l'autre de 180°, parallèlement à l'axe de pivotement (21) central.

4. Dispositif selon l'une des revendications 1 à 3, **caractérisé en ce que** les meules (3, 4) sont disposées sur un même axe sur une broche porte-meules (2) commune.

5. Dispositif selon l'une des revendications 1 à 4, **caractérisé en ce que** le porte-molettes (19) est disposé avec son axe de pivotement (21) agencé parallèlement à l'axe (2) de la broche porte-meules au-dessus du support (6) de la broche porte-meules pouvant être déplacé verticalement.

6. Dispositif selon la revendication 1, **caractérisé en ce que** l'axe de pivotement (21) du porte-molettes (19) est conçu comme un axe de pivotement CNC.

7. Dispositif selon l'une des revendications 1 à 6, **caractérisé en ce que** la commande de pivotement du porte-molettes (19) est conçue comme un appareil diviseur à commande numérique (22).

8. Dispositif selon l'une des revendications 1 à 7, **caractérisé en ce que** les mandrins à molette (12, 13) portant les molettes de dressage (9, 11) sont montés des deux côtés dans un carter d'engrenage (14) et dans des paliers-supports (16 ou 17) démontables.

9. Dispositif selon l'une des revendications 1 à 8, **caractérisé en ce qu'**un arbre commun d'entraînement de molettes (24) est passé à travers l'axe de l'appareil diviseur.
